# EUROPÄISCHE PATENTSCHRIFT

(11) **EP 0 895 946 B1**
(45) Veröffentlichungstag und Bekanntmachung des Hinweises auf die Patenterteilung: **07.12.2005**
(21) Anmeldenummer: 98113638.5
(22) Anmeldetag: 22.07.1998
(51) Int. Cl.: B65D 85/10, B65D 75/68

(54) **Packung für Zigaretten oder dergleichen sowie Verfahren und Vorrichtung zum Herstellen derselben**
Package for cigarettes or the like plus method and apparatus for the production of same
Emballage pour cigarettes ou analogues plus procédé et dispositif pour produire le même

(30) Priorität: 05.08.1997 DE 19733794
(43) Veröffentlichungstag der Anmeldung: 10.02.1999
(73) Patentinhaber: Focke & Co. (GmbH & Co. KG), 27283 Verden (DE)
(72) Erfinder: Focke, Heinz, 27283 Verden (DE); Häfker, Thomas, 27299 Langewedel (DE); Schwecke, Jürgen, 27318 Hilgermissen (DE)
(74) Vertreter: Bolte, Erich

(56) Entgegenhaltungen:
- EP-A- 0 773 165
- EP-A- 0 803 450
- WO-A-95/11832
- DE-C- 939 977

## Beschreibung

Die Erfindung betrifft eine Zigarettenpackung, nämlich Klappschachtel, mit einer Außenumhüllung aus durchsichtiger Folie und mit einem zwischen Klappschachtel einerseits und Außenumhüllung andererseits angebrachten Druckträger, insbesondere einer Banderole, der bzw. die durch einen an einer Außenumhüllung und an einer Innenseite der Banderole angeordneten Aufreißstreifen beim Öffnen durchtrennbar ist. Die Erfindung betrifft darüber hinaus ein Verfahren zum Herstellen derartiger Packungen und eine Vorrichtung zur Durchführung des Verfahrens.

Zigarettenpackungen, nämlich Klappschachteln, sind aus verschiedenen Gründen mit Zuschnitten aus Papier oder anderem Material versehen, die als Etiketten, Druckträger, vor allem aber auch als Steuerbanderole dienen. Des Weiteren können solche Zuschnitte auch als Informationsträger eingesetzt werden, also insbesondere Hinweise auf gesundheitliche Risiken des Rauchens enthalten. Wenn dieser Druckträger, insbesondere in der Ausführung als (Steuer-)Banderole zur Identifizierung bzw. als Beleg für die Entrichtung der Steuer verwendet wird, ist es erforderlich, dass solche Druckträger nicht unter Umständen mehrmals für nicht autorisierte Packungen eingesetzt werden.

Bekannt ist eine Zigarettenpackung des Typs Weichbecher, bei der im Bereich einer Stirnwand unterhalb der sich quer über die Stirnwand erstreckenden (Steuer-)Banderole ein Aufreißstreifen positioniert ist, der mit freien Enden an der Innenseite der Außenumhüllung im Bereich einer oberen Umhüllungskappe verbunden ist. Beim Abtrennen der Kappe mit Hilfe eines Aufreißstreifens und durch Abheben der so gebildeten Kappe soll die Banderole durch den quergerichteten Trennstreifen durchtrennt werden. Eine so ausgebildete Weichbecherpackung mit einem separaten Trennmittel für die Banderole ist industriell nicht herstellbar.

Aus einer älteren, nicht vorveröffentlichten EP 0 803 450 ist bekannt, eine Steuerbanderole an der Innenseite der Außenumhüllung zu befestigen, und zwar im Bereich des Aufreißstreifens. Dieser verläuft an der Innenseite der Banderole. Beim Öffnen der Außenumhüllung mit Hilfe des Aufreißstreifens wird die Banderole durchtrennt. Nach Beseitigen der Außenumhüllung fehlt ein Erkennungsmerkmal für das (ursprüngliche) Vorhandensein und Durchtrennen der Banderole.

Der Erfindung liegt demnach die Aufgabe zugrunde, bei der Gestaltung einer Klappschachtel mit einem Druckträger, insbesondere einer Banderole, Maßnahmen vorzuschlagen, die eine zuverlässige Zerstörung des Druckträgers beim erstmaligen Öffnen der Packung gewährleisten und darüber hinaus nachträglich erkennen lassen, dass die Packung mit einem ordnungsgemäßen Druckträger bzw. einer Banderole versehen war.

Zur Lösung dieser Aufgabe ist die erfindungsgemäße Klappschachtel durch folgende Merkmale gekennzeichnet:
a) die Banderole ist mit der Klappschachtel durch Klebung oder dergleichen dauerhaft verbunden,
b) die Banderole ist mindestens zeitweilig auch mit der Innenseite der Außenumhüllung verbunden.

Bei erstmaliger Ingebrauchnahme der Klappschachtel durch Abtrennen der Außenumhüllung mit Hilfe des Aufreißstreifens wird die Banderole durchtrennt. Die gebildeten Reststücke bleiben aber an der Klappschachtel aufgrund der dauerhaften Verbindung.

Das Verfahren zum Herstellen derartiger Packungen ist darauf gerichtet, dass eine komplett mit Banderole und Aufreißstreifen versehene Materialbahn durch Anbringen eines Klebers an der freien Innenseite der Banderole zur Verbindung mit der Klappschachtel vorbereitet wird. Durch Umhüllen der Klappschachtel mit einem von der Materialbahn abgetrennten Zuschnitt ist die Packung komplett fertig, so dass der Fertigungsprozess industriell durchgeführt werden kann.

Die Vorrichtung zur Durchführung des Verfahrens ist mit Leimstationen ausgerüstet zum Anbringen von Leim an der Folienbahn einerseits und an der freien Seite der Banderole andererseits.

Nachfolgend werden Einzelheiten der Packungen, des Herstellungsverfahrens und der Vorrichtung anhand der Zeichnungen näher erläutert. Es zeigt:
- Fig. 1: eine (Zigaretten-)Packung in perspektivischer Darstellung,
- Fig. 2: einen oberen Eckbereich der Packung gemäß Fig. 1 im Vertikalschnitt, stark vergrößert,
- Fig. 3: einen Zuschnitt für eine Außenumhüllung,
- Fig. 4: eine Materialbahn zum Fertigen von Zuschnitten gemäß Fig. 3,
- Fig. 5: eine Vorrichtung zum Vorbereiten und Herstellen von Zuschnitten für Außenumhüllungen in schematischer Seitenansicht,
- Fig. 6: eine Einzelheit der Vorrichtung gemäß Fig. 5 in vergrößertem Maßstab,
- Fig. 7: eine nochmals s vergrößerte Einzelheit der Fig. 5 und Fig. 6,

Die Zeichnungen befassen sich mit dem bevorzugten Anwendungsgebiet, nämlich der Gestaltung und Herstellung von Zigarettenpackungen 10. Diese bestehen aus dem eigentlichen Packungsbehälter zur Aufnahme des Packungsinhalts. Hiervon sind zwei bevorzugte Beispiele dargestellt, nämlich einerseits eine "Hartpackung" aus dünnem Karton, und zwar eine Klappschachtel 12 (Hinge-Lid-Packung) in Fig. 1 und Fig. 2 und andererseits eine "Weichpackung", nämlich eine Becherpackung bzw. ein Becher 65 in Fig. 8.

Der Inhalt einer Zigarettenpackung 10 besteht aus einer Zigarettengruppe, die von einem Innenzuschnitt umgeben ist, überwiegend aus Stanniol (nicht gezeigt). Diese Einheit bildet einen Zigarettenblock 11 als Packungsinhalt. Außen ist die Zigarettenpackung 10 von einer Außenumhüllung 13 umgeben, die aus einer durchsichtigen bzw. klarsichtigen Folie aus Kunststoff oder Zellglas gebildet ist.

Die Klappschachtel 12 ist standardmäßig ausgeführt, besteht nämlich aus einem (unteren) Schachtelteil 14 und einem (oberen) Deckel 15. Schachtelteil 14 und Deckel 15 sind im Bereich einer gemeinsamen Rückwand über eine quergerichtete Scharnierlinie miteinander verbunden.

Der Zuschnitt für den Schachtelteil 14 ist so ausgebildet, daß schmale, aufrechte Seitenwände 16 aus zwei Lagen bestehen, nämlich einander ganz oder teilweise überdeckenden Seitenlappen 17, 18. Diese sind durch Klebung miteinander verbunden. Analog sind Deckel-Seitenwände 19 ausgebildet, nämlich mit zwei einander ebenfalls überdeckenden Deckel-Seitenlappen 20, 21.

Innerhalb des Schachtelteils 14 ist ein aus diesem teilweise herausragender Kragen positioniert, von dem in Fig. 2 ein Kragen-Seitenlappen 22 dargestellt ist. Der aus dem Schachtelteil 14 herausragende Teil des Kragens bzw. des Kragen-Seitenlappens 22 wird durch den Deckel 15 in Schließstellung der Klappschachtel 12 umfaßt.

Der Deckel 15 bildet an der Vorderseite der Klappschachtel 12 gegenüber einer Schachtel-Vorderwand eine quergerichtete Stoß- bzw. Schließkante 23. Diese erstreckt sich auch im Bereich der einander gegenüberliegenden Seitenwände 16 der Klappschachtel 12. Eine Seiten-Schließkante 24 ist üblicherweise schräggerichtet, nämlich zur Rückseite der Klappschachtel 12 hin ansteigend (Fig. 1).

Bei dem vorliegenden Beispiel ist die Packung mit einem dünnem rechteckigen Zuschnitt aus Papier versehen, nämlich mit einer (Steuer-)Banderole 25. Diese ist im Bereich der Seitenwand 16 und Deckel-Seitenwand 19 positioniert. Die Seiten-Schließkante 24 wird von der Banderole 25 überdeckt.

Bei dem vorliegenden Ausführungsbeispiel ist die Banderole 25 zwischen der Außenseite der Seitenwand 16, 19 einerseits und der Außenumhüllung 13 andererseits positioniert. Eine Besonderheit besteht darin, daß die Banderole 25 einerseits mit der Klappschachtel 12 verbunden ist und andererseits mit (der Innenseite) der Außenumhüllung 13. Als Verbindungsmittel ist hier jeweils eine Leimschicht 26, 27 vorgesehen, also auf beiden Seiten der Banderole 25. Es handelt sich dabei um vollflächige Leimschichten 26, 27. Anstelle einer vollflächigen Leimschicht 26, 27 können andere Leimbilder, zum Beispiel Leimpunkte, aufgebracht werden.

Die Außenumhüllung 13 ist mit einem ringsherumlaufenden Aufreißstreifen 28 versehen. Dieser ist innenseitig an der Außenumhüllung 13 angebracht. Ein Zipfel 29 dient zum Erfassen des Aufreißstreifens 28 an einem Ende und zum Abtrennen des Aufreißstreifens 28 unter gleichzeitigem Durchtrennen der Außenumhüllung 13.

Der Aufreißstreifen 28 verläuft auch im Bereich der Banderole 25. Wie aus Fig. 2 ersichtlich, ist der Aufreißstreifen 28 zwischen der Banderole 25 einerseits und der zugekehrten Seite bzw. Wandung der Klappschachtel 12 andererseits positioniert, im vorliegenden Falle an der Seitenwand 16 des Schachtelteils 14. Der Aufreißstreifen 28 wird durch die Leimschicht 26 an der Seitenwand 16 fixiert und zugleich mit der Banderole 25 verbunden. Beim Betätigen des Aufreißstreifens 28 wird so die Banderole 25 (etwa) mittig durchtrennt. Der Aufreißstreifen 28 verläuft im vorliegenden Fall in Höhe der Schließkante 23 bzw. unterhalb der schräggerichteten Seiten-Schließkante 24.

Bei der Fertigung von Zigarettenpackungen 10 dieser oder anderer Ausführung wird so vorgegangen, daß der Druckträger bzw. die Banderole 25 innenseitig an einem Zuschnitt für die Außenumhüllung 13 angebracht wird (Fig. 3). Die Banderole 25 liegt an der Innenseite des Zuschnitts der Außenumhüllung 13 an und der Aufreißstreifen 28 (innen) an der Banderole 25. Alternativ kann der Aufreißstreifen 28 auf voller Länge unmittelbar am Zuschnitt der Außenumhüllung 13 anliegen. Bei dieser Version wird der Aufreißstreifen 28 innenseitig von der Banderole 25 überdeckt. Bei dieser Alternative bleibt die Banderole 25 beim Beseitigen der Außenumhüllung 13 mit Hilfe des Aufreißstreifens 28 unversehrt an der Klappschachtel 12.

Die Außenumhüllung 13 umschließt die Klappschachtel 12 allseitig. Der Zuschnitt für die Außenumhüllung 13 bildet demnach eine Vorderwand 30, eine gleich große Rückwand 31, eine mittlere Seitenwand 32 und äußeren Seitenwandlappen 33, 34. Letztere bilden zusammen eine der Seitenwand 32 gegenüberliegende Seitenwand der Außenumhüllung 13 durch Überlappung und Verbindung miteinander durch Kleben oder durch thermisches Siegeln. Randstreifen des Zuschnitts der Außenumhüllung 13 bilden Stirn-Faltlappen 35 und Boden-Faltlappen 36.

Die gemäß Fig. 3 ausgebildeten Zuschnitte werden von einer fortlaufenden Materialbahn 37 aus dünnem, durchsichtigem Folienmaterial abgetrennt. Vorher werden die Banderolen 25 auf die Materialbahn 37 aufgebracht, und zwar exakt entsprechend der Position innerhalb der Zigarettenpackung 10, also hier im Bereich einer Seitenwand 32. Danach wird, ebenfalls während des fortlaufenden Transports, der durchgehende, selbstklebende Aufreißstreifen 28 aufgebracht. Von der so vorbereiteten Materialbahn 37 werden die Zuschnitte an vorgegebener Stellung abgetrennt.

Einzelheiten einer Vorrichtung zum Herstellen bzw. Vorbereiten der Materialbahn 37, der Zuschnitte für die Außenumhüllung 13 und die Anbringung derselben an den (Zigaretten-)Packungen 10 sind in Fig. 5 bis Fig. 7 gezeigt.

Die Materialbahn 37 wird vorzugsweise kontinuierlich von einer Bobine 38 abgezogen. Über Umlenkwalzen 39 wird die Materialbahn 37 bis in den Bereich einer ersten Leimstation 40 gefördert. Hier wird Leim zum Fixieren der Banderole 25 auf die Materialbahn 37 gebracht, nämlich die (rechteckige bzw. streifenförmige) Leimschicht 27. Die positionsgenau mit Leimstellen bzw. Leimschichten 27 versehene Materialbahn 37 gelangt danach in eine Übertragungsstation 41 zum Auflegen der einzelnen Banderolen 25 auf die Materialbahn 37 im Bereich des Leimbildes bzw. der Leimschicht 27.

Danach gelangt die Materialbahn 37 in eine weitere Leimstation 42. In deren Bereich wird Leim auf die freie Seite der Banderolen 25 aufgebracht, nämlich insbesondere die Leimschicht 26. Danach durchläuft die Materialbahn 37 eine Fadenstation 43. In dieser wird der fortlaufende Aufreißstreifen 28 auf die Materialbahn 37 aufgelegt. Der Aufreißstreifen 28 wird von einer Streifenbobine 44 abgezogen.

Die mit den Banderolen 25 und dem Aufreißstreifen 28 versehene Materialbahn 37 läuft sodann durch ein Zuschnittaggregat 45 hindurch. Hier werden Zuschnitte gemäß Fig. 3 von der Materialbahn 37 abgetrennt und in einer aufrechten Ebene zur Übernahme durch die Packungen bzw. Klappschachteln 12 bereitgehalten.

In der ersten Leimstation 40 wird im Bereich einer (annähernd) horizontalen Förderstrecke der Materialbahn 37 von oben Leim aufgebracht, nämlich die Leimschicht 27. Hierzu wird eine Leimdüse 46 aktiviert. Diese ist mit einer schlitzförmigen Düsenöffnung versehen. Während einer exakt gesteuerten Öffnungszeit wird infolge der Förderbewegung der Materialbahn 37 ein rechteckiges Leimbild, nämlich die Leimschicht 27, aufgebracht.

Die Leimdüse 46 ist Teil eines Leimaggregats 47, das bewegbar an einem Maschinengestell gelagert ist, nämlich an einer Tragwand 48. Das Leimaggregat 47 kann aus der Leimstellung (Fig. 6) zurückgezogen werden, und zwar durch Verschwenken längs eines Schwenklagers 49. Zum Betätigen des Leimaggregats 47 im Sinne einer Schwenkbewegung dient ein Zylinder 50, der an der Tragwand 48 angebracht und dessen Kolbenstange mit dem Leimaggregat 47 bzw. einem Schwenkarm desselben verbunden ist.

In besonderer Weise ist die Übertragungsstation 41 ausgebildet (Fig. 7). Die Banderolen 25 (oder andere Zuschnitte) werden einem Banderolen-Magazin 51 entnommen. An der offenen Unterseite des Banderolen-Magazins 51 ist ein Entnahmeorgan wirksam, nämlich ein im Prinzip bekannter Abroller 52. Dieses entnimmt durch eine Abrollbewegung jeweils eine einzelne Banderole 25 aus dem Banderolen-Magazin 51. Der Abroller 52 ist an einer unteren Entnahmeöffnung des Banderolen-Magazins 51 durch ein Parallelogrammgestänge 79 hin- und herbewegbar. Der Abroller selbst ist an einem Lenker 80 als Teil des Parallelogrammgestänges 79 angebracht.

Die entnommene Banderole 25 wird an ein Übertragungsorgan übergeben, nämlich an eine Übertragungswalze 53. Diese ist längs des Umfangs mit radialgerichteten, offenen Saugbohrungen 54 versehen zum Erfassen einer Banderole 25 und zum Transport derselben durch Drehbewegung gemäß Pfeil 55. Die Übertragungswalze 53 legt die Banderole 25 an die Materialbahn 37 an, und zwar in exakter, packungsgemäßer Position. Die rechteckigen Banderolen 25 erstrecken sich dabei mit ihrer Längserstreckung in Axialrichtung der Übertragungswalze 53.

Die Materialbahn 37 wird zur Übernahme der Banderole 25 über eine Stützwalze 56 geführt, die gegenüberliegend zur Übertragungswalze 53 positioniert ist. Die Übertragung der Banderole 25 an die Materialbahn 37 erfolgt im Bereich der Auflage der Materialbahn 37 auf der Stützwalze 56.

Zur Unterstützung des Übergabevorgangs ist in diesem Bereich einer ortsfester Abstreifer 57 vorgesehen. Dieser ist etwa tangential zum Umfang der Übertragungswalze 53 gerichtet und so ausgebildet, daß die Banderole 25 mit dem in Bewegungsrichtung vornliegenden Bereich auf den Abstreifer 57 aufläuft und dadurch vom Umfang der Übertragungswalze 53 abgehoben sowie an die Materialbahn 37 angedrückt wird. Des weiteren sind in diesem Bereich die Saugbohrungen 54 so gesteuert, daß sie mit Druck beaufschlagt werden und dadurch die Lösung der Banderole 25 vom Umfang der Übertragungswalze 53 unterstützen.

Die mit der Banderole 25 versehene Materialbahn wird sodann der zweiten Leimstation 42 zugeführt. Im Bereich eines schräg ansteigenden Abschnitts wird von einer Leimdüse 58 Leim auf die freie Seite der Banderole 25 aufgebracht. Die Leimdüse 58 ist Teil eines Leimaggregats, welches analog zum Leimaggregat 47 ausgebildet ist und ebenfalls durch einen Zylinder 60 bewegt, nämlich verschwenkt werden kann.

Die in der beschriebenen Weise vorbereitete Materialbahn 37 wird sodann im Bereich der Fadenstation 43 fortlaufend mit dem Aufreißstreifen 28 versehen, der an die zugekehrte Seite der Materialbahn 37 angedrückt wird und der im Bereich der Banderolen 25 diese überdeckt.

Das Zuschnittaggregat 45 hält die von der Materialbahn 37 abgetrennten Zuschnitte gemäß Fig. 3 in einer vertikalen Ebene bereit. Zu diesem Zweck sind aufrechte Saugbänder 61 vorgesehen, an denen die Zuschnitte mit seitlichen Bereichen anliegen. Die auf einer horizontalen Packungsbahn geförderten Klappschachteln 12 werden zwischen den Saugbändern 61 hindurchgefördert in Richtung auf einen Faltrevolver 62. Dabei wird der bereitgehaltene Zuschnitt von einer Klappschachtel 12 mitgenommen und von den Saugbändern 61 abgelöst. Beim Einschub einer Klappschachtel 12 mit Außenumhüllung 13 in eine Tasche 63 des Faltrevolvers 62 legt sich der Zuschnitt der Außenumhüllung 13 U-förmig an die Packung bzw. Klappschachtel 12 an.

Der Faltrevolver 62 wird sodann taktweise gedreht. Dabei durchlaufen die Taschen 63 Faltstationen (nicht gezeigt), in denen die Außenumhüllung 13 fertiggefaltet wird. Gegenüber zur Einschubseite werden die fertigen Zigarettenpackungen 10 aus dem Faltrevolver 62 ausgeschoben in einen Packungsturm 64. Danach werden die fertigen Zigarettenpackungen 10 einer weiteren Verarbeitung zugeführt, insbesondere der Bildung von Gebinden.

Bei der Mitnahme eines bereitgehaltenen Zuschnitts der Außenumhüllung 13 durch eine Klappschachtel 12 und beim Einschub in eine Tasche 63 des Faltrevolvers 62 ist der Zuschnitt relativ so zu der Klappschachtel 12 positioniert, daß ein Bereich zur Bildung der Seitenwand 32 der Außenumhüllung 13 an der zugekehrten bzw. in Bewegungsrichtung vornliegenden Seitenwand 16 und Deckel-Seitenwand 19 anliegt. Die bei diesem Ausführungsbeispiel auf der freien Seite mit Leim (Leimschicht 26) versehene Banderole 25 wird bei diesem Übergabevorgang zugleich mit der Klappschachtel 12 verbunden, nämlich mit der Seitenwand 16/19.

Die Banderolen 25 können auch an einer anderen Stelle innerhalb der Außenumhüllung 13 bzw. 67 angebracht sein, beispielsweise im Bereich von Vorderwand 30 und/oder Rückwand 31.

Des weiteren sind Besonderheiten hinsichtlich der Art der Anbringung möglich. So kann die Fixierung der Banderolen 25 an der Materialbahn 37 bzw. 69 so gewählt sein, daß lediglich für die Dauer des Faltvorgangs im Bereich des Zuschnittaggregats 45, 77 bzw. des Faltrevolvers 62 eine ausreichende Verbindung gegeben ist. Dies ist beispielsweise möglich durch einen Leim, also durch eine Leimschicht 27, die nach einer gewissen Zeit selbsttätig beseitigt wird (sogenannter Stick-No-Stick-Leim). Eine besondere Alternative besteht darin, Banderole 25 bzw. Zuschnitt 70 leimfrei an der Materialbahn 37, 69 zu fixieren, nämlich durch elektrostatische Aufladung der Materialbahn 37, 69. Bei der Vorrichtung gemäß Fig. 11 ist ein Aktivierungsorgan 78 schematisch gezeigt, mit dem die elektrostatische Aufladung der vorbeilaufenden Materialbahn 69 gewirkt wird. Der nachfolgend aufgelegte Zuschnitt 70 wird durch die elektrostatische Aufladung für eine ausreichende Dauer und mit ausreichender Haltbarkeit an der Materialbahn 69 fixiert.

Die Relativstellung des Aufreißstreifens 28, 68 ist so zu wählen, daß - je nach angestrebtem Zweck - die Banderole 25 beim Öffnen der Zigarettenpackung 10 mit Hilfe des Aufreißstreifens 28, 68 zerstört wird.

Die Materialbahn 37 bzw. 69 kann in der beschriebenen Weise im Bereich der Verpackungsmaschine vorbereitet werden. Es ist aber auch möglich, eine teilweise Vorbereitung der Materialbahn außerhalb der Verpackungsmaschine, nämlich im Bereich der Herstellung der Folienbahn, einzurichten. In diesem Falle werden bei der Herstellung der Folie bzw. der Materialbahn die Druckträger - Banderole 25 bereits aufgebracht, nämlich durch Kleben mit der Materialbahn verbunden. Diese wird dann zu einer Bobine gewickelt und in dieser vorbereiteten Version der Verpackungsmaschine zur Verfügung gestellt. Im Bereich der Verpackungsmaschine wird dann, wie üblich, nur noch der Aufreißstreifen 28 angebracht.

## Patentansprüche

1. Zigarettenpackung, nämlich Klappschachtel (12), mit einer Außenumhüllung (13) aus durchsichtiger Folie und mit einem zwischen Klappschachtel (12) einerseits und Außenumhüllung (13) andererseits angebrachten Druckträger in Form einer Banderole (25), die durch einen an der Außenumhüllung (13) und an einer Innenseite der Banderole (25) angeordneten Aufreißstreifen (28) beim Öffnen durchtrennbar ist **gekennzeichnet durch** folgendes Merkmal:
die Banderole (25) ist mit der Klappschachtel (12) **durch** Klebung oder dergleichen dauerhaft verbunden.

2. Packung nach Anspruch 1, **dadurch gekennzeichnet, dass** die Banderole (25) vollflächig bzw. annähernd vollflächig durch Klebung mit der Innenseite der Außenumhüllung (13) und mit der Außenseite der Klappschachtel (12) verbunden ist.

3. Verfahren zum Herstellen von Zigarettenpackungen, nämlich Klappschachteln (12) mit einer Außenumhüllung (13) aus durchsichtiger Folie und einem Aufreißstreifen (28) für diese, wobei zwischen der Außenumhüllung (13) einerseits und der Klappschachtel (12) andererseits ein mit der Klappschachtel (12) verbundener Druckträger in Form einer Banderole (25), angeordnet ist und Zuschnitte für die Außenumhüllung (13) von einer fortlaufenden Materialbahn (37) abgetrennt werden, **gekennzeichnet durch** folgende Merkmale:
a) die Materialbahn (37) wird an Positionen für die Anbringung der Banderole (25) mit Leim versehen,
b) sodann werden die Banderolen (25) im Bereich der Leimstellen an die Materialbahn (37) angelegt,
c) auf die freie Seite der mit der Materialbahn (37) verbundenen Banderolen (25) wird sodann Leim aufgebracht,
d) danach wird ein Aufreißstreifen (28) im Bereich der Banderole (25) fortlaufend auf die Materialbahn (37) und im Bereich Banderole (25) auf diese aufgebracht und mit der Materialbahn (37) verbunden,
e) schließlich werden die Zuschnitte für die Außenumhüllung (13) von der Materialbahn (37) abgetrennt und um die Klappschachtel (12) herumgefaltet unter Verbindung der Banderole (25) mit der Klappschachtel (12).
f) dass alternativ zu den Merkmalen a) und b) werden die Banderolen (25) **durch** elektrostatische Aufladung der Materialbahn (37) mit dieser (zeitweilig) verbunden werden.

4. Verfahren zum Herstellen von Zigarettenpackungen, nämlich Klappschachteln (12) mit einer Außenumhüllung (13) aus durchsichtiger Folie, wobei zwischen der Außenumhüllung (13) einerseits und der Klappschachtel (12) andererseits ein Druckträger, in Form einer Banderole (25), angeordnet ist und Zuschnitte für die Außenumhüllung (13) von einer fortlaufenden Materialbahn (37) abgetrennt werden, **gekennzeichnet durch** folgende Merkmale:
a) die beidseitig mit Leim versehene Banderolen (25) wird in packungsgerechter Relativstellung auf die Materialbahn (37) aufgebracht und mit dieser verbunden,
b) sodann wird ein Aufreißstreifen (28) im Bereich der Banderole (25) fortlaufend auf die Materialbahn (37) aufgebracht und mit dieser verbunden,
c) danach werden die Zuschnitte für die Außenumhüllung (13) von der Materialbahn (37) abgetrennt und um die Klappschachtel (12) herumgefaltet unter Verbindung der Banderole (25) mit der Klappschachtel (12).

5. Vorrichtung zum Herstellen von Zigarettenpackungen (10), nämlich Klappschachteln (12), zur Aufnahme eines Zigarettenblocks (11), mit einer Außenumhüllung (13) aus durchsichtiger Folie, wobei zwischen der Klappschachtel (12) und der Außenumhüllung (13) ein Druckträger in Form einer Banderole (25), angeordnet ist, **gekennzeichnet durch** folgende Merkmale:
a) eine fortlaufende Materialbahn (37) für die Außenumhüllung (13) ist einer ersten Leimstation (40) zum Aufbringen von Leimbildern oder an einem Aktivierungsorgan (78) zum elektrostatischen Aufladen der Materialbahn (69) im Bereich der an einem Zuschnitt für die Außenumhüllung (13) anzubringenden Banderole (25) vorbeibewegbar,
b) im Anschluss an die Leimstation (40) oder im Anschluss an das elektrostatische Aktivierungsorgan (78) ist die mit Leimbildern versehene oder aktivierte Materialbahn (37) einer Übertragungsstation (41) zum Auflegen der Banderolen (25) auf die Materialbahn (37) im Bereich der Leimbilder oder der elektrostatischen Aufladung zuführbar,
c) auf die Übertragungsstation (41) folgt eine (zweite) Leimstation (42) zum Aufbringen von Leim auf die freie Seite der mit der Materialbahn (37) verbundenen Banderole (25),
d) im Anschluss an die (zweite) Leimstation (42) ist eine Fadenstation (43) angeordnet zum fortlaufenden Aufbringen eines Aufreißstreifens (28) auf die Materialbahn (37) im Bereich der Banderole (25),
e) im Bereich eines nachfolgenden Zuschnittaggregats (77) sind Zuschnitte von der Materialbahn (37) abtrennbar und in einem Faltrevolver (62) um eine Klappschachtel (12) herumfaltbar.

## Claims

1. Cigarette pack, namely hinge-lid pack (12), with an outer wrapper (13) of transparent film and with a carrier of printed matter in the form of a stamp (25), which is disposed between the hinge-lid pack (12), on one hand, and the outer wrapper (13), on the other hand, and which can be severed by a tear-off strip (28) arranged on the outer wrapper (13) and on an inner side of the stamp (25) during the process of opening the pack, **characterized by** the following feature:
the stamp (25) is permanently attached to the hinge-lid pack (12) by adhesive bonding or the like,

2. Pack according to Claim 1, **characterized in that** the stamp (25) is connected with its entire surface or approximately its entire surface to the inner side of the outer wrapper (13) and to the outer side of the hinge lid pack (12).

3. Method for manufacturing packs for cigarette packs, namely hinge-lid packs (12), with an outer wrapper (13) made of transparent film and a tear-off strip (28) for said wrapper, a carrier of printed matter in the form of a stamp (25) attached to the hinge-lid pack (12) being disposed between the outer wrapper (13) on the one hand and the hinge-lid pack (12), on the other, and blanks for the outer wrapper (13) being severed from a continuous material web (37), **characterized by** the following features:
a) glue is applied to the material web (37) at positions where the stamp (25) is to be attached,
b) then the stamps (25) are laid onto the material web (37, 69) in the region of the applied glue,
c) then glue is applied to the exposed side of the stamps (25) connected to the material web (37),
d) a tear-off strip (28) in the region of the stamp (25) is then continuously applied to the material web (37) in the region of the stamp (25) and connected to the material web (37),
e) finally, the blanks for the outer wrapper (13) are severed from the material web (37) and folded around the hinge-lid pack (12) as the stamp (25) is connected to the hinge-lid pack (12),
f) as an alternative to features a) and b) the stamps (25) are (temporarily) connected to the material web (27) by means of the electrostatic charging of the latter.

4. Method for manufacturing cigarette packs, namely hinge-lid packs (12), with an outer wrapper (13) made of transparent film, with a carrier of printed matter in the form of a stamp (25) being disposed between the outer wrapper (13), on one hand, and the hinge-lid pack (12), on the other hand, and blanks for the outer wrapper (13) being severed from a continuous material web (37), **characterized by** the following features:
a) the stamp (25), provided with glue on both sides, is applied at its correct pack position to the material web (37) and connected thereto,
b) a tear-off strip (28) in the region of the stamp (25) is then continuously applied to the material web (37) and connected thereto,
c) afterwards the blanks for the outer wrapper (13) are severed from the material web (37) and folded around the hinge-lid pack (12) as the stamp (25) is connected to the hinge-lid pack (12),

5. Apparatus for manufacturing cigarette packs (10), namely hinge-lid packs (12), for receiving a cigarette block (11) and with an outer wrapper (13) made of transparent film, with a carrier of printed matter, in the form of a stamp (25), being disposed between the hinge-lid box (12) and the outer wrapper (13), **characterized by** the following features:
a) a continuous material web (37) for the outer wrapper (13) can be moved through a first gluing station (40) for the application of glue patterns or past an activating member (78) for the electrostatic charging of the material web (69) in the region of the stamp (25) to be attached to a blank for the outer wrapper (13),
b) following the gluing station (40) or the electrostatic activating member (78) the material web (37), now provided with glue patterns or electrostatic charge, can be fed to a transfer station (41) where the stamps (25) are applied to the material web (37) in the region of the glue patterns or electrostatic charge,
c) the transfer station (41) is followed by a (second) gluing station (42) for applying glue to the exposed side of the stamp (25) that is attached to the material web (37),
d) the (second) gluing station (42) is followed by a threading station (43) where the material web (37) is continuously provided with a tear-off strip (28) in the region of the stamp (25),
e) in the region of a following blank unit (77) blanks can be severed from the material web (37) and folded around a hinge-lid pack (12) in a folding turret (62).

## Revendications

1. Paquet de cigarettes, à savoir boîte à couvercle basculant (12), comportant une enveloppe extérieure (13) en feuille transparente et un support d'impression placé entre la boîte à couvercle basculant (12) et l'enveloppe extérieure (13) et constitué d'une banderole (25) qui peut, à l'ouverture du paquet, être détachée au moyen d'une bandelette d'arrachage (28) placée sur l'enveloppe extérieure (13) et sur un côté intérieur de la banderole (25), et **caractérisé par** la caractéristique suivante :
la banderole (25) est jointe durablement à la boîte à couvercle basculant (12) par collage ou par un moyen semblable.

2. Paquet selon la revendication 1, **caractérisé par le fait que** la banderole (25) est jointe sur toute sa surface ou approximativement sur toute sa surface par collage au côté intérieur de l'enveloppe extérieure (13) et au côté extérieur de la boîte à couvercle basculant (12).

3. Procédé de fabrication de paquets de cigarettes, à savoir de boîtes à couvercle basculant (12) comportant une enveloppe extérieure (13) en feuille transparente et une bandelette d'arrachage (18) pour l'arrachage de celle-ci, dans lequel entre l'enveloppe extérieure (13) et la boîte à couvercle basculant (12) est placé un support d'impression constitué d'une banderole (25) joint à la boîte à couvercle basculant (12), et des découpes pour l'enveloppe extérieure (13) sont détachées d'une bande continue de matériau (37), **caractérisé par** les caractéristiques suivantes :
a) la bande de matériau (37) est pourvue de colle à des endroits d'application de la banderole (25),
b) ensuite, les banderoles (25) sont appliquées sur la bande de matériau (37) dans la zone des plages de colles,
c) de la colle est ensuite appliquée sur la face libre des banderoles (25) jointes à la bande de matériau (37),
d) après cela, une bandelette d'arrachage (28) est appliquée de façon continue sur la bande de matériau (37) dans la zone de la banderole (25) et jointe à la bande de matériau (37),
e) enfin, les découpes pour l'enveloppe extérieure (13) sont détachées de la bande de matériau (37) et pliées autour de la boîte à couvercle basculant (12) avec jonction de la banderole (25) à la boîte à couvercle basculant (12),
f) au lieu des caractéristiques a) et b), les banderoles (25) sont jointes (temporairement) à la bande de matériau (37) par charge électrostatique de celle-ci.

4. Procédé de fabrication de paquets de cigarettes, à savoir de boîtes à couvercle basculant (12) pourvues d'une enveloppe extérieure (13) en feuille transparente, dans lequel entre l'enveloppe extérieure (13) et la boîte à couvercle basculant (12) est placé un support d'impression constitué d'une banderole (25), et des découpes pour l'enveloppe extérieure (13) sont détachées d'une bande continue de matériau (37), **caractérisé par** les caractéristiques suivantes :
a) la banderole (25) pourvue de colle sur ses deux faces est appliquée sur la bande de matériau (37) dans une position relative correspondant au paquet et jointe à celle-ci,
b) ensuite, une bandelette d'arrachage (28) est appliquée de façon continue sur la bande de matériau (37) dans la zone de la banderole (25) et jointe à la bande de matériau (37),
c) après cela, les découpes pour l'enveloppe extérieure (13) sont détachées de la bande de matériau (37) et pliées autour de la boîte à couvercle basculant (12) avec jonction de la banderole (25) à la boîte à couvercle basculant (12).

5. Dispositif pour la fabrication de paquets de cigarettes (10), à savoir de boîtes à couvercle basculant (12), destinés à recevoir un bloc de cigarettes (11) et comportant une enveloppe extérieure (13) en feuille transparente, entre la boîte à couvercle basculant (12) et l'enveloppe extérieure (13) étant placé un support d'impression constitué d'une banderole (25), **caractérisé par** les caractéristiques suivantes :
a) une bande continue de matériau (37) pour l'enveloppe extérieure (13) passe devant un premier poste d'encollage (40) pour l'application de figures de colle ou sur un organe d'activation (78) pour la charge électrostatique de la bande de matériau (69) dans la zone de la banderole (25) à appliquer sur une découpe pour l'enveloppe extérieure (13),
b) après le poste d'encollage (40) ou après l'organe d'activation électrostatique (78), la bande de matériau (37) pourvue de figures de colle ou activée est conduite à un poste de transfert (41) pour l'application des banderoles (25) sur la bande de matériau (37) dans la zone des figures de colle ou de la charge électrostatique,
c) le poste de transfert (41) est suivi d'un (deuxième) poste d'encollage (42) pour l'application de colle sur la face libre de la banderole (25) jointe à la bande de matériau (37),
d) après le (deuxième) poste d'encollage (42) est placé un poste à fil (43) pour l'application continue d'une bandelette d'arrachage (28) sur la bande de matériau (37) dans la zone de la banderole (25),
e) dans la zone d'un dispositif à découpes suivant (77), des découpes sont détachées de la bande de matériau (37) et pliées dans un revolver de pliage (62) autour d'une boîte à couvercle basculant (12).
